# EUROPÄISCHE PATENTSCHRIFT

(11) **EP 0 547 591 B1**
(45) Veröffentlichungstag und Bekanntmachung des Hinweises auf die Patenterteilung: **19.04.1995**
(21) Anmeldenummer: 92121445.8
(22) Anmeldetag: 17.12.1992
(51) Int. Cl.: D06F 57/04

(54) **Wäscheschirm mit Schutzmantel**
Umbrella-type clothes dryer with protective cover
Sèchoir à linge du type parapluie avec une housse de protection

(30) Priorität: 18.12.1991 DE 4141803
(43) Veröffentlichungstag der Anmeldung: 23.06.1993
(73) Patentinhaber: LEIFHEIT Aktiengesellschaft, D-56377 Nassau (DE)
(72) Erfinder: Ohm, Heinz Josef, W-6250 Limburg 9 (DE); Pakusa, Norbert, W-5408 Schweighausen (DE)

(56) Entgegenhaltungen:
- EP-A- 0 276 627
- EP-A- 0 283 530
- EP-A- 0 337 980

## Beschreibung

Die Erfindung bezieht sich auf einen zusammenklappbaren Wäscheschirm entsprechend dem Oberbegriff des Anspruchs 1.

Bei bekannten Wäscheschirmen dieser Art ist der Schutzmantel eine geschlossene zylindrische Hülle aus Stoff, die über den zusammengeklappten Wäscheschirm gestülpt wird. Da der Wäscheschirm im aufgestellten Zustand, d.h. eingesetzt in ein z.B. im Erdboden verankertes Rohr, verhältnismäßig hoch ist, ist es mühsam, den Schutzmantel überzustülpen und auch abzuziehen. Ist der Wäscheschirm von der Art, die zwischen dem Boden und der Decke eines Balkons oder dergl. eingespannt wird, so muß der Wäscheschirm abgebaut werden, um den Schutzmantel anbringen oder abnehmen zu können.

EP-A-0 337 980 offenbart einen zusammenkleppbare Wäscheschirm gemäß dem Oberbegriff des Anspruches 1.

Der Erfindung liegt die Aufgabe zugrunde, einen Wäscheschirm der gattungsgemäßen Art zu schaffen, bei dem das Anbringen und Abnehmen des Schutzmantels wesentlich erleichtert wird.

Diese Aufgabe wird erfindungsgemäß durch die im Kennzeichen des Anspruchs 1 angegebenen Merkmale gelöst.

Bei dem erfindungsgemäßen Vorschlag ist es zur Benutzung des Wäscheschirmes nur erforderlich, die Längskanten der den Schutzmantel bildenden Stoffbahn voneinander zu lösen, worauf der Wäscheschirm aufgespannt werden kann. Dadurch, daß der Schutzmantel an dem betreffenden Tragarm verbleibt, erübrigt es sich, wie bei den bekannten Wäscheschirmen zu überlegen, wo der abgenommene Schutzmantel hingelegt werden kann, ohne ein Verschmutzen zu riskieren.

Zur sicheren Halterung der einen Längskante des Schutzmantels an dem Tragarm kann mindestens einer der beiden Schenkel, welche die Haken bilden, einen zum anderen Schenkel hin gerichteten Vorsprung aufweisen und die Versteifungsleiste für jeden Haken kann mit einer Rastnase versehen werden, die bei eingehakter Versteifungsleiste den Vorsprung hintergreift. Nach dem Einhaken kann die Versteifungsleiste an ihrem unteren Ende durch eine Schraube an dem Tragarm befestigt werden.

Die Verbindung der beiden Längskanten des Schutzmantels erfolgt vorzusweise mittels eines teilbaren Reißverschlusses. Alternativ kann diese Verbindung auch durch einen Klettenverschluß oder durch Druckknöpfe erfolgen.

Insbesondere bei Verwendung eines Reißverschlusses wird dessen Betätigung erleichtert, wenn auch entlang der anderen, nicht am Tragarm anzubringenden Längskante des Schutzmantels eine Versteifungsleiste vorgesehen ist.

Nach dem Freilegen des Wäscheschirmes durch öffnen des Reißverschlusses kann der Schutzmantel umgeschlagen werden und seine Längskanten können mittels des Reißverschlusses wieder miteinander verbunden werden. Der Schutzmantel hängt dann nicht als Bahn, sondern als geschlossener Schlauch an dem Tragarm und stört das Aufhängen der Wäsche nicht. Alternativ kann neben der Hälfte des Reiß- oder Klettenverschlusses, die an der am Tragarm festhakbaren Längskante angebracht ist, eine zweite Reiß- oder Klettenverschlußhälfte vorgesehen werden, die in der entgegengesetzten Richtung zeigt und nach Freilegen des Wäscheschirmes durch öffnen des Reiß- oder Klettenverschlusses mit der an der anderen Längskante angebrachten Reiß- oder Klettenverschlußhälfte in Verbindung bringbar ist.

Entlang einer Längskante des Schutzmantels, zweckmäßigerweise derjenigen, die an den Tragarm angebracht ist, kann eine Wulst oder können Schlaufen vorgesehen sein, auf welche Wäscheklammern aufgeklemmt werden können, die auf diese Weise grifffberei aufbwahrt werden. Diese Wulst ist auf der bei geschlossenem Schutzmantel innenliegenden Seite desselben angeordnet, wodurch ein Verschmutzen der Wäscheklammern, die oft tagelang nicht in Gebrauch sind, vermieden wird.

Die Haken, in welche die Versteifungsleiste eingehakt wird, können gleichzeitig zur Halterung der Wäscheleinen verwendet werden.

Ein Ausführungsbeispiel der Erfindung wird im folgenden unter Bezugnahme auf die Zeichnungen beschrieben. Es zeigt:
- Fig. 1: eine Seitenansicht eines zusammengeklappten Wäscheschirmes,
- Fig. 2: einen Schnitt entlang Linie 2-2 in Fig. 1,
- Fig. 3: einen Längsschnitt eines Tragarmes, und
- Fig. 4: eine Teilansicht des Schutzmantels im Bereich seiner Längskanten.

Der dargestellte Wäscheschirm weist ein Standrohr 1 auf, das im Ausführungsbeispiel in ein im Boden 2 verankertes Rohr 3 eingesetzt ist. An dem Standrohr 1 sind über eine Schiebehülse 4 Tragarme 5 angelenkt, zwischen denen sich Wäscheleinen 6 erstrecken. Jedem Tragarm 5 ist ein Stützarm 7 zugeordnet, der einerseits bei 8 an einer auf dem Standrohr 1 befestigten Hülse 9 und andererseits bei 10 an dem Tragarm 5 angelenkt ist. Wird die Schiebehülse 4 nach oben verschoben, so wird der der Schirm aufgespannt. Die Schiebehülse 4 wird dann durch eine Stellschraube 12 fixiert.

Zur Halterung der Wäscheleinen 6 an den Tragarmen 5 dienen Leinenhaken 13 (Fig. 3), die aus Kunststoff bestehen und in entsprechende öffnungen 14 in den Tragarmen 5 eingeklipst sind. Die Leinenhaken 13 sind nach oben zu offen und werden von Schenkein 15 und 16 gebildet. Um ein Herausrutschen der Leinen 6 zu verhindern, ist jeder Schenkel 16 mit einem zum anderen Schenkel 15 hin gerichteten Vorsprung 18 versehen.

Die Leinenhaken 13 an einem Tragarm 5 dienen gleichzeitig zur Befestigung eines Schutzmantels 19. Dieser Schutzmantel ist von einer Stoffbahn 20 gebildet, die entlang ihren Längskanten mit angeschweißten oder angenähten Versteifungsleisten 21 bzw. 22 versehen sind. Die Versteifungsleiste 21 weist Langlöcher 23 auf, mit denen die Leiste 21 in die Leinenhaken 13 eingehängt wird. Zur Fixierung weist die Versteifungsleiste 21 oberhalb ihrer Langlöcher 23 Rastnase 24 auf, welche die Vorsprünge 18 an den Schenkein 16 der Haken 13 hintergreifen. Zusätzlich ist die Versteifungsleiste 21 am unteren Ende durch eine Schraube 25 am Tragarm 5 befestigt.

Die Stoffbahn 20 überdeckt, wie aus Fig. 2 ersichtlich, die Versteifungsleisten 21 und 22. Entlang ihrer über die Leisten 21,22 hinausstehenden Längskanten 26,27 sind die Hälften 28 bzw. 29 eines teilbaren Reißverschlusses 30 angebracht, der durch einen Schieber 31 geöffnet und geschlossen werden, kann, was durch die Versteifungsleiste 22 an der nicht ortsfesten Längskante 27 erleichtert wird.

Um den Wäscheschirm aus der Stellung gemäß Fig. 1 in seine Gebrauchslage bringen zu können, wird der Reißverschluß 30 mittels des Schiebers 31 geöffnet, worauf die Tragarme 5 ausgeklappt werden können. Dann hängt die Stoffbahn 20 von dem Tragarm 5 herunter, an dem ihre Längskante 26 befestigt ist. Die Stoffbahn 20 kann dann schlauchförmig umgeschlagen werden und ihre Längskanten 26,27 können durch den Reißverschluß 30 wieder miteinander verbunden werden. Zur Erleichtern dieser Verbindung kann neben der Reißverschlußhälfe 28 eine zweite Reißverschlußhälfte angebracht sein, die in entgegengesetzter Richtung zeigt und durch den Schieber 30 mit der Reißverschlußhälfe 29 in Eingriff bringbar ist. An der Innenseite des Schutzmantels ist entlang der Versteifungsleiste 21 eine Wulst 32 mit Durchbrüchen vorgesehen, auf welche Wäscheklammern 33 aufgeklemmt werden können, die auf diese Weise einerseits verschmutzungsgeschützt aufgeräumt und andererseits stets griffbereit sind.

Anstelle des dargestelllten Reißverschlusses kann die lösbare Verbindung der Längskanten 26,27 der Stoffbahn 20 auch mittels eines Klettenverschlusses oder mittels Druckknöpfen erfolgen.

Die Erfindung ist vorteilhaft auch bei einem Wäscheschirm anwendbar, der nicht, wie gezeigt, freisteht, sondern zwischen dem Boden und der Decke z.B. eines Balkons eingespannt wird. Ein derartiger Wäscheschirm ist beispielsweise in dem DE-GM 90 17 683 dargestellt.

## Patentansprüche

1. Zusammenklappbarer Wäscheschirm
- mit einem ein- oder mehrteiligen Standrohr (1), an dem Tragarme (5) angelenkt sind, zwischen denen sich Wäscheleinen (6) erstrecken und die aus einer zu dem Standrohr im wesentlichen parallelen Stellung in eine ausgeklappte Stellung bringbar sind, wobei die Tragarme eingeklipste Leinenhalter (13) zur Aufnahme der Wäscheleinen (6) aufweisen,
- und mit einem Schutzmantel (19) zum Abdecken des Wäscheschirmes im zusammengeklappten Zustand,
dadurch gekennzeichnet, daß die in einen der Tragarme (5) eingeklipsten Leinenhalter mit Haken (13) versehen sind, die im zusammengeklappten Zustand des Wäscheschirmes nach oben zu offen sind, und daß der Schutzmantel (19) von einer Stoffbahn (20) gebildet ist, die entlang einer Längskante (26) eine Versteifungsleiste (21) mit öffnungen (23) zum Einhaken in die Haken (13) der Leinenhalter aufweist und deren beide Längskanten (26,27) lösbar miteinander verbindbar sind.

2. Wäscheschirm nach Anspruch 1, dadurch gekennzeichnet, daß auch entlang der anderen, nicht an dem Tragarm (5) anzubringenden Längskante (27) eine Versteifungsleiste (22) angebracht ist.

3. Wäscheschirm nach Anspruch 1 oder 2, dadurch gekennzeichnet, daß die Stoffbahn (20) des Schutzmantels (19) die Versteifungsleiste(n) (21 und /oder 22) überdeckt.

4. Wäscheschirm nach Anspruch 1, dadurch gekennzeichnet, daß mindestens einer (16) der beiden Schenkel, welche die Haken (13) bilden, einen zum anderen Schenkel (15) hin gerichteten Vorsprung (18) aufweist und daß die Versteifungsleiste (21) für jeden Haken mit einer Rastnase (24) versehen ist, welche bei eingehakter Versteifungsleiste den Vorsprung (18) hintergreift.

5. Wäscheschirm nach einem der Ansprüche 1 bis 4, dadurch gekennzeichnet, daß die Versteifungsleiste (21) an ihrem unteren Ende durch eine Schraube (25) an dem Tragarm (5) befestigt ist.

6. Wäscheschirm nach einem der Ansprüche 1 bis 5, dadurch gekennzeichnet, daß die Versteifungsleiste (21,22) an die Stoffbahn (20) angenäht oder angeschweißt ist.

7. Wäscheschirm nach Anspruch 1, dadurch gekennzeichnet, daß die beiden Längskanten (26,27) der Stoffbahn (20) durch einen teilbaren Reißverschluß (30) miteinander verbunden sind.

8. Wäscheschirm nach Anspruch 1, dadurh gekennzeichnet, daß die beiden Längskanten (26,27) der Stoffbahn (20) durch einen Klettenverschluß miteinander verbunden sind.

9. Wäscheschirm nach Anspruch 7 oder 8, dadurch gekennzeichnet, daß neben der Reiß- oder Klettenverschlußhälfte (28), die an der am Tragarm (5) festhakbaren Längskante (26) angebracht ist, eine zweite Reiß- oder Klettenverschlußhälfte vorgesehen ist, die in der entgegengesetzten Richtung zeigt und mit der die an der anderen Längskante (27) angebrachte Reiß-oder Klettenverschlußhälfte (29) in Verbindung bringbar ist.

10. Wäscheschirm nach Anspruch 1, dadurch gekennzeichnet, daß die beiden Längskanten (26,27) der Stoffbahn (20) durch Druckknöpfe miteinander verbunden sind.

11. Wäscheschirm nach einem der Ansprüche 1 bis 10, dadurch gekennzeichnet, daß an der Innenseite des Schutzmantels (19) entlang mindestens einer Längskante (26,27) desselben eine Wulst (32) oder dergl. zum Aufklemmen von Wäscheklammern (33) vorgesehen ist.

12. Wäscheschirm nach Anspruch 1, dadurch gekennzeichnet, daß die Haken (13) gleichzeitig zur Halterung der Wäscheleinen (6) verwendet sind.

## Claims

1. Collapsible umbrella-type clothes drier, having a single-part or multiple-part upright tube (1) on which carrying arms (5) are articulated, between which carrying arms clothes lines (6) extend and which can be moved out of a position essentially parallel to the upright tube into a folded-out position, the carrying arms exhibiting clipped-in line-retaining means (13) for receiving the washing lines (6), and having a protective casing (19) for covering the umbrella-type clothes drier in the collapsed state, characterized in that the line-retaining means, clipped into one of the carrying arms (5), are provided with hooks (13) which are open towards the top in the collapsed state of the umbrella-type clothes drier, and in that the protective casing (19) is formed by a material web (20) which exhibits, along one longitudinal edge (26), a reinforcement strip (21) with openings (23) for hooking into the hooks (13) of the line-retaining means and of which the two longitudinal edges (26, 27) can be connected releasably to one another.

2. Umbrella-type clothes drier according to Claim 1, characterized in that a reinforcement strip (22) is also fitted along the other longitudinal edge (27), which is not to be fitted on the carrying arm (5).

3. Umbrella-type clothes drier according to Claim 1 or 2, characterized in that the material web (20) of the protective casing (19) covers over the reinforcing strip(s) (21 and/or 22).

4. Umbrella-type clothes drier according to Claim 1, characterized in that at least one (16) of the two legs which form the hooks (13) exhibits a protrusion (18) which is directed towards the other leg (15), and in that the reinforcement strip (21), for each hook, is provided with a latching nose (24) which, when the reinforcement strip is hooked in, engages behind the protrusion (18).

5. Umbrella-type clothes drier according to one of Claims 1 to 4, characterized in that the reinforcement strip (21) is fastened, at its lower end, on the carrying arm (5) by a screw (25).

6. Umbrella-type clothes drier according to one of Claims 1 to 5, characterized in that the reinforcement strip (21, 22) is sewn or welded onto the material web (20).

7. Umbrella-type clothes drier according to Claim 1, characterized in that the two longitudinal edges (26, 27) of the material web (20) are connected to one another by a separable zip fastener (30).

8. Umbrella-type clothes drier according to Claim 1, characterized in that the two longitudinal edges (26, 27) of the material web (20) are connected to one another by a touch-and-close fastener.

9. Umbrella-type clothes drier according to Claim 7 or 8, characterized in that provided in addition to the zip-fastener half or touch-and-close-fastener half (28), which is fitted on the longitudinal edge (26) which can be hooked firmly on the carrying arm (5), is a second zip-fastener half or touch-and-close-fastener half, which points in the opposite direction and can be brought into connection with the zip-fastener half or touch-and-close-fastener half (29) fitted on the other longitudinal edge (27).

10. Umbrella-type clothes drier according to Claim 1, characterized in that the two longitudinal edges (26, 27) of the material web (20) are connected to one another by press fasteners.

11. Umbrella-type clothes drier according to one of Claims 1 to 10, characterized in that provided on the inner side of the protective casing (19), along at least one longitudinal edge (26, 27) of the same, is a bead (32) or the like on which to clamp clothes pegs (33).

12. Umbrella-type clothes drier according to Claim 1, characterized in that the hooks (13) are used at the same time for securing the clothes lines (6).

## Revendications

1. Séchoir à linge repliable, du type parapluie,
- avec un pied tubulaire (1) en une ou plusieurs parties, auquel sont articulés des bras porteurs (5), entre lesquels s'étendent des cordes à linge (6) et qui peuvent être amenés d'une position sensiblement parallèle au pied tubulaire à une position déployée, les bras porteurs présentant des supports de corde (13) clipsés pour la pose des cordes à linge (6),
- et avec une housse de protection (19) pour recouvrir le séchoir à linge de type parapluie à l'état replié,
caractérisé en ce que les supports de corde clipsés dans un des bras porteurs (5) sont pourvus de crochets (13) qui sont ouverts vers le haut à l'état replié du séchoir à linge du type parapluie, et en ce que la housse de protection (19) est formée d'une pièce d'étoffe (20) qui présente le long d'un bord longitudinal (26) une baguette raidisseuse (21) avec des ouvertures (23) à accrocher dans les crochets (13) des cordes à linge et dont les deux bords longitudinaux (26, 27) peuvent être attachés l'un à l'autre de manière détachable.

2. Séchoir à linge du type parapluie suivant la revendication 1, caractérisé en ce qu'une baguette raidisseuse (22) est également placée le long de l'autre bord longitudinal (27) qui ne doit pas être appliqué au bras porteur (5).

3. Séchoir à linge du type parapluie suivant la revendication 1 ou 2, caractérisé en ce que la pièce d'étoffe (20) de la housse de protection (19) recouvre la (les) baguette(s) raidisseuse(s) (21 et/ou 22).

4. Séchoir à linge du type parapluie suivant la revendication 1, caractérisé en ce qu'au moins une (16) des deux branches, qui forment les crochets (13), présente une saillie (18) dirigée vers l'autre branche (15) et en ce que la baguette raidisseuse (21) est pourvue pour chaque crochet d'un ergot d'accrochage (24) qui s'engage derrière la saillie (18) lorsque la baguette raidisseuse est accrochée.

5. Séchoir à linge du type parapluie suivant l'une des revendications 1 à 4, caractérisé en ce que la baguette raidisseuse (21) est fixée au bras porteur (5) par une vis (25) à son extrémité inférieure.

6. Séchoir à linge du type parapluie suivant l'une des revendications 1 à 5, caractérisé en ce que la baguette raidisseuse (21, 22) est cousue ou soudée à la pièce d'étoffe (20).

7. Séchoir à linge du type parapluie suivant la revendication 1, caractérisé en ce que les deux bords longitudinaux (26, 27) de la pièce d'étoffe (20) sont assemblés l'un à l'autre par une fermeture à glissière séparable (30).

8. Séchoir à linge du type parapluie suivant la revendication 1, caractérisé en ce que les deux bords longitudinaux (26, 27) de la pièce d'étoffe (20) sont assemblés l'un à l'autre par une fermeture velcro.

9. Séchoir à linge du type parapluie suivant la revendication 7 ou 8, caractérisé en ce qu'en plus de la demi-fermeture à glissière ou velcro (28) qui est posée au bord longitudinal (26) à accrocher au bras porteur (5), il est prévu une seconde demi-fermeture à glissière ou velcro (29) qui est placée en sens contraire et avec laquelle la demi-fermeture à glissière ou velcro (28) posée à l'autre bord longitudinal (26) peut être assemblée.

10. Séchoir à linge du type parapluie suivant la revendication 1, caractérisé en ce que les deux bords longitudinaux (26, 27) de la pièce d'étoffe (20) sont assemblés l'un à l'autre par des boutons-pression.

11. Séchoir à linge du type parapluie suivant l'une des revendications 1 à 10, caractérisé en ce que, du côté intérieur de la housse de protection (19), il est prévu un bourrelet (32) ou analogue le long d'au moins un bord longitudinal (26, 27) de celle-ci, pour le serrage de pinces à linge (33).

12. Séchoir à linge du type parapluie suivant la revendication 1, caractérisé en ce que les crochets (13) sont utilisés en même temps pour supporter les cordes à linge (6).
